# FASCICULE DE BREVET EUROPEEN

(11) **EP 3 570 119 B1**
(45) Date de publication et mention de la délivrance du brevet: **24.02.2021**
(21) Numéro de dépôt: 18173028.4
(22) Date de dépôt: 17.05.2018
(51) Int. Cl.: G04B 19/247, G04B 19/26, G04B 19/02, G04B 19/16

(54) **MECANISME D'AFFICHAGE D'UN EVENEMENT PERIODIQUE ET PIECE D'HORLOGERIE COMPORTANT UN TEL MECANISME**
ANZEIGEMECHANISMUS EINES SICH PERIODISCH WIEDERHOLENDEN EREIGNISSES, UND MIT EINEM SOLCHEN MECHANISMUS AUSGESTATTETE UHR
MECHANISM FOR DISPLAYING A PERIODIC EVENT AND TIMEPIECE COMPRISING SUCH A MECHANISM

(43) Date de publication de la demande: 20.11.2019
(73) Titulaire: Chronométrie Ferdinand Berthoud SA, 2114 Fleurier (CH)
(72) Inventeur: BOVE, Guy, 1201 Genève (CH); PIZZOLON, Léna, 2400 Le Locle (CH); GEROLD, Pierre, 1372 Bavois (CH)
(74) Mandataire: Bovard SA Neuchâtel

(56) Documents cités:
- EP-A1- 3 070 538
- CH-A5- 690 630
- US-A1- 2008 159 082

## Description

### Domaine technique

La présente invention se rapporte au domaine de l'horlogerie. Elle concerne, plus particulièrement, un mécanisme d'affichage d'un évènement périodique tel que les phases de la lune ou une indication de quantième.

L'invention concerne également une pièce d'horlogerie comportant un tel mécanisme d'affichage d'un évènement périodique.

### Etat de la technique

Les horloges astronomiques et montres à quantièmes sont bien connues depuis respectivement les 16eme et 17eme siècles et de nombreux mécanismes destinés à l'affichage des évènements calendaires périodiques ont été proposés dans l'état de la technique. Les plus communs dans les montres bracelets sont les quantièmes simple ou perpétuels, ainsi que les phases de la lune. De manière générale et simplifiée, ces différents mécanismes comportent un rouage de quantième ou de lunaison comportant une roue étoile dont le nombre de dents (7 pour le semainier, 12 pour les mois, 31 pour les jours, 59 pour les lunes, etc..) est agencé en liaison cinématique d'une part avec le mobile des heures du rouage de finissage d'un mouvement horloger, un indicateur de quantième ou de phases de lune à disque ou étoile étant solidaire en rotation de la roue étoile. Le rouage est conçu pour faire faire un pas par jour à la roue étoile pour suivre l'évolution calendaire normale et afficher les informations correspondantes sur ou dans le cadran de la montre.

On connait également certains mécanismes de ce type conçus pour procurer un affichage rétrograde, comme par exemple décrit dans les brevets CH 703 546 B1 ou encore CH 701 836 B1. Ces mécanismes requièrent cependant pour opérer les sauts de retour de l'aiguille rétrograde l'utilisation de cames de formes complexes associées à des râteaux en liaison cinématique avec l'aiguille rétrograde, le tout dans un encombrement réduit, pour ne pas affecter les autres fonctions du mouvement horloger, ce qui rend leur réalisation et leur mise en œuvre ardue, avec souvent des précisions d'affichage assez sommaires. On connaît aussi le document EP 3 070 538 A1, qui divulgue un mécanisme d'affichage, pourvu d'un indicateur mobile à entraînement rétrograde et d'une came annulaire à la périphérie du mouvement.

La présente invention a pour but de proposer un mécanisme d'affichage rétrograde d'un évènement périodique qui soit plus simple à réaliser, plus fiable dans son fonctionnement et plus précis que les mécanismes connus de l'art antérieur.

### Divulguation de l'invention

De façon plus précise, et selon un premier aspect, l'invention concerne un mécanisme d'affichage d'un évènement périodique comportant :
- Un cadran muni d'un index représentatif d'un évènement périodique à afficher, tel que notamment un quantième ou les phases de la lune ;
- Un organe indicateur agencé mobile en rotation par rapport audit index sur le cadran pour afficher un dit évènement périodique ;
- Un rouage d'affichage dudit évènement périodique adapté pour être agencé en liaison cinématique avec la roue des heures d'un mouvement horloger,
- une came agencée en liaison cinématique avec le rouage d'affichage et l'organe indicateur et comportant un chemin de came de longueur déterminée en fonction de l'événement périodique à afficher par l'organe indicateur sur l'index du cadran ;
caractérisé en ce que :
- le cadran comporte une première et une deuxième parties circulaires et concentriques, la première partie portant ledit index et la deuxième partie étant agencée mobile en rotation autour de la première par l'intermédiaire du rouage d'affichage, le chemin de came étant formé sur ladite deuxième partie du cadran
- le rouage d'affichage comportant une couronne dentée solidaire de la deuxième partie du cadran et adaptée pour réaliser l'accouplement du rouage d'affichage au mobile des heures d'un mouvement horloger, et
- un organe suiveur de came étant monté mobile par rapport au première et seconde partie du cadran et en liaison cinématique avec l'organe indicateur pour déplacer ce dernier relativement à l'index lors de la rotation de la seconde partie de cadran.

Un tel mécanisme d'affichage présente l'avantage d'être d'une structure extrêmement simple, non nécessairement compacte, et applicable aussi bien pour l'affichage d'un quantième que de phases de la lune, tout en proposant un caractère ludique additionnel pour l'utilisateur par une mobilité fonctionnelle de la seconde partie du cadran par rapport à la première partie tout en procurant une faculté de plus grande précision d'affichage par un diamètre accru de la couronne dentée par rapport aux mobiles de rouages de quantièmes classiques, et donc de travailler sur des rapports de rouages plus fins.

Diverses caractéristiques particulières du mécanisme de l'invention font l'objet des revendications 2 à 18.

En particulier, dans un mode de réalisation la première et la deuxième partie du cadran sont coplanaires, chacune présentant une face supérieure dite d'affichage et une face inférieure dite de rouage, le chemin de came et l'index représentatif d'un évènement périodique à afficher étant agencés sur les dites faces d'affichage des seconde et première parties respectivement.

Préférentiellement, ladite couronne dentée est formée ou fixée sur la face de rouage de la seconde partie du cadran.

Selon une forme de réalisation, le chemin de came comporte n sections identiques et consécutives sur la face d'affichage de la deuxième partie du cadran ; de préférence n est égal à 12.

Selon diverses formes de réalisation déterminées par des considérations esthétiques de l'affichage, le chemin de came est constitué d'une paroi saillante ou d'une coulisse creusée dans la face d'affichage de la seconde partie du cadran.

Dans ces différentes formes de réalisation du chemin de came ladite paroi ou coulisse est formée par déformation plastique, moulage, dépôt, retrait de matière, assemblage ou usinage de la seconde partie du cadran.

Selon une forme de réalisation, l'organe suiveur est un palpeur linéaire mobile en translation suivant une direction radiale à la seconde partie du cadran, ledit palpeur comportant une crémaillère agencée en prise avec un pignon solidaire de l'organe indicateur.

Selon une autre forme de réalisation, l'organe suiveur est un doigt mobile solidaire en rotation de l'organe indicateur autour d'un axe de rotation perpendiculaire au plan du cadran.

Quelque que soit le cas cependant, l'organe suiveur est maintenu en appui permanent dans le chemin de came par un ressort.

Selon une forme de réalisation, la première partie du cadran est circulaire et concentrique à la deuxième partie du cadran.

Selon une forme de réalisation, l'événement périodique est une phase de la lune, ledit index représentant les différentes phases de la lune sur une lunaison de 29,53 jours et le chemin de came étant configuré de telle sorte que l'organe indicateur indique suive en continu les représentations des phases consécutives d'une lunaison et revienne à une position dite de « nouvelle lune » à la fin d'une lunaison.

Selon une forme de réalisation, ledit index représentant les différentes phases de la lune sur une demi-lunaison, le chemin de came étant configuré de telle sorte que l'organe indicateur parcourt ledit index dans un sens de rotation sur une demi-lunaison depuis une position dite de « nouvelle lune » jusqu'à une position dite de pleine lune puis parcourt ledit index en sens inverse sur la demi-lunaison suivante.

Selon une forme de réalisation d'un mécanisme d'affichage de phase de lune, celui ci comporte un deuxième index d'indication de la nature croissante ou décroissante d'une phase de lune positionné sur l'une des première et deuxième parties du cadran et un curseur positionné sur l'autre des première et deuxième parties du cadran ledit index étant configuré de telle sorte que le curseur soit positionné en face de l'indication d'index idoine durant toute la période de croissance, respectivement décroissance de la lune sur une lunaison.

En variante, l'événement périodique peut également être un quantième. Dans ce cas, l'index comprendra des indices des jours de mois et la couronne dentée pourra par exemple être une couronne de quantième.

L'invention a également pour objet une pièce d'horlogerie comportant un mouvement horloger mécanique ou à quartz et un mécanisme d'affichage tel que précédemment défini dont le rouage d'affichage est accouplé au mobile des heures du mouvement horloger par ladite couronne dentée.

### Brève description des dessins

D'autres détails de l'invention apparaîtront plus clairement à la lecture de la description qui suit, faite en référence aux dessins annexés dans lequel :
La figure 1 représente une vue d'ensemble d'un mécanisme d'affichage d'un évènement périodique selon l'invention dans une forme de réalisation préférée relative à l'affichage de phases de la lune ;
La figure 2 représente une vue partielle sans la première partie de cadran du mécanisme de la figure 1 représentant plus particulièrement le rouage d'affichage du mécanisme d'affichage ;
Les figures 3A à 3C représentent des vue partielles analogues à la figure 1 de différentes positions d'affichage de phases de lune à l'aide du mécanisme de l'invention ;
Les figures 4A à 4C représentent des vue partielles analogues à la figure 1 de différentes positions d'affichage d'une second index d'indication de la croissance de phases de lune pour chacune des positions représentées aux figures 3A à 3C.

### Mode de réalisation de l'invention

On a représenté sur les figures 1 et 2, un mode de réalisation d'un mécanisme d'affichage d'un évènement périodique, et plus particulièrement dans l'exemple précis de phases de la lune, selon l'invention. Un tel mécanisme d'affichage est en particulier destiné à être monté dans une pièce d'horlogerie telle qu'une montre, en liaison cinématique avec un mouvement horloger, notamment un mouvement mécanique, de la pièce d'horlogerie, tous deux non représentés sur les figures.

Ce mécanisme comporte en premier lieu, comme représenté sur la figure 1, un cadran d'affichage C de pièce d'horlogerie telle qu'une montre en vue de dessus, sur laquelle les éléments apparents du mécanisme d'affichage de l'invention sont visibles. Ces éléments comportent en particulier dans l'exemple représenté une première partie de cadran C1, de forme sensiblement circulaire, et une seconde partie de cadran C2, en forme d'anneau disposé de manière concentrique et coplanaire à la première partie C1. Chacune des parties C1, C2 du cadran C présente une face supérieure dite d'affichage et une face inférieure dite de rouage. L'anneau de cadran C2 est avantageusement agencé mobile en rotation autour de la première partie C1 par l'intermédiaire d'un rouage d'affichage R, représenté sur la figure 2, assurant une liaison cinématique de l'anneau C2, doté d'une couronne dentée interne 1, formée ou fixée sur la face de rouage de l'anneau C2 du cadran. avec la roue des heures 3 du rouage de finissage d'un mouvement horloger via un pignon 2 chassé sur l'axe de rotation de la roue des heures 3.

La première partie C1 du cadran C comporte sur sa face d'affichage un index de lune principal 14 représentatif d'un évènement périodique à afficher, en l'espèce des phases de la lune sur une lunaison complète. Dans le mode de réalisation représenté, ledit index de lune principal 14 comporte une piste circulaire 14a indiquant les jours sur une phase croissante d'une lunaison depuis une position « 0 », dite de « nouvelle lune » jusqu'à une position dite de pleine lune, indiquée par un chiffre 14, associée à une échelle graduée 14b représentative de l'évolution de la luminosité de la lune sur cette phase croissante, ladite échelle graduée 14b étant composée de segments de longueurs croissante et progressives dont le plus grand est agencé en regard du secteur de piste 14a correspondant au quatorzième jour de lunaison. Un organe indicateur, constitué d'une aiguille dite de lune 8, est associé à l'index de lune principal 14 afin d'indiquer progressivement à la manière d'une indication de quantième horaire classique sur quel jour de la lunaison on se trouve. Cette aiguille de lune 8 est montée mobile en rotation par rapport à la partie fixe du cadran C1 de manière à pouvoir pivoter sur son axe au-dessus du cadran C ou, le cas échéant en dessous de celui-ci, notamment si la partie fixe C1 dudit cadran C est transparente. Ladite aiguille de lune 8 est en outre agencée en liaison cinématique (fig. 2) avec le rouage d'affichage R par l'intermédiaire d'un pignon 9 sur lequel l'aiguille est fixée (en l'espèce vissée) et d'un organe suiveur de came 7 muni d'une crémaillère engrenant le pignon 9 et agencé mobile en translation dans une lumière radiale 17 formée dans la partie C1 du cadran C.

L'organe suiveur de came 7 prend avantageusement appui en butée au niveau d'une extrémité de contact 71 sur un chemin de came 13 formée sur la face d'affichage de l'anneau mobile C2 du cadran C. Ledit chemin de came 13 est avantageusement constitué de n sections 13s identiques et consécutives, en l'espèce de douze sections 13s composées chacune de deux segments de cames 13a, 13b successifs et consécutifs tels que l'extrémité de contact 71 du suiveur de came 7 glisse parcourt l'intégralité d'une section 13s sur une lunaison complète, et donc parcourt un dit segment de came 13a, 13b sur une durée égale à une demi-lunaison lors de la rotation de l'anneau C2 du cadran C sous l'effet du rouage d'affichage R via sa couronne dentée 1 comme il sera décrit par la suite. Bien entendu, le nombre de sections 13s du chemin de came 13 est déterminé par l'événement périodique à afficher par le mécanisme d'affichage de l'invention. Dans le cas d'espèce, 12 sections 13s permettent d'afficher les 12 lunaisons complètes d'une année civile de 12 mois.

Le chemin de came 13 est de préférence constitué d'une paroi saillante ou d'une coulisse creusée dans la face d'affichage de la seconde partie C2 du cadran, notamment par exemple par déformation plastique, moulage, dépôt, retrait de matière, assemblage ou usinage de la seconde partie C2 du cadran C.

L'aiguille de lune 8 est avantageusement mue en rotation vis-à-vis de l'index de lune principal 14 suivant un mouvement de rotation rétrograde, parcourant sur une première demi-lunaison l'intégralité de la piste 14a de l'index de lune principal 14 dans un sens alors que l'extrémité de contact 71 du suiveur de came 7 glisse sur un premier segment de came 13a, 13b, puis sur la demi-lunaison suivante faisant le parcourt inverse dans l'autre sens alors que le suiveur de came 7 glisse sur l'autre secteur de came 13b, 13a respectivement.

Afin de conférer son mouvement rétrograde à l'aiguille 8 en regard de l'index 14, le chemin de came 13 est avantageusement configuré dans l'exemple de réalisation présenté pour que le glissement de l'extrémité de contact 71 du suiveur de came 7 sur le un segment 13b du chemin de came 13 induise un mouvement de translation senestre du suiveur de came 7 dans la lumière 17 et un glissement sur un segment 13a un mouvement de translation dextre, respectivement un mouvement de rotation horaire et un mouvement de rotation antihoraire de l'aiguille 8 vis-à-vis de l'index 14. Aussi les segments 13a, 13b sont orientés l'un par rapport à l'autre successivement pour former le chemin de came 13 sur toute la surface supérieure de l'anneau C2 suivant un angle α obtus ouvert vers le centre du cadran C compris entre 110° et 135°, conférant ainsi au chemin de came 13 une forme dentelée.

Afin d'assister le mouvement de translation senestre du suiveur de came 7 et de l'aiguille 8 dans le sens antihoraire un ressort lame 10 est avantageusement agencé solidaire à une première extrémité du pignon 9 portant l'aiguille 8 et fixé à une seconde extrémité sur la partie fixe C1 du cadran C, ou en variante sur une platine du mouvement horloger associé au dispositif d'affichage de l'invention.

En complément de l'index de lune principal 14 des jours et intensité lumineuse d'une lunaison le mécanisme d'affichage de l'invention comporte également un index secondaire 15 d'indication du caractère croissant ou décroissant de la lune. Cet index secondaire 15 comporte simplement deux secteurs 15a, 15b contigus portant respectivement un signe « + » et un signe « - » et de longueur égale disposés sur un rebord de la partie fixe C1 du cadran C tel que le milieu 15m des deux secteurs 15a, 15b soit alignés radialement avec un curseur de lune 18 sur l'anneau C2 mobile du cadran C lorsque, comme représenté sur la figure 1, l'extrémité de contact 71 du suiveur de came 7 est localisée dans l'angle α entre deux segments 13a, 13b du chemin de came 13, l'aiguille 8 étant alors face à la graduation « 14 », c'est-à-dire à mi-lunaison et pleine lune. EN pratique, l'anneau C2 porte 12 curseurs de lune 18 répartis régulièrement sur la périphérie

Le cadran C du mécanisme d'affichage de l'invention comporte enfin dans l'exemple représenté, mais de façon accessoire et non essentielle au mécanisme d'affichage de l'invention un cadran secondaire 16 d'affichage de l'heure situé à 12h et au-dessus du cadran principal C, ce cadran d'affichage secondaire 16 étant associé à des aiguilles de heures et minutes respectivement chassées sur un canon solidaire de la roue de heures 3 (fig.2) et sur la chaussée coaxiale au canon de de l'aiguille des heures de manière classique en soit.

La figure 2 représente en détail la constitution du rouage d'affichage R du mécanisme d'affichage de l'invention permettant de réaliser la liaison cinématique entre la roue des heures 2 d'un mouvement horloger et l'anneau C2 du cadran d'affichage C du mécanisme d'affichage, qui porte le chemin de came 13 actionnant via le suiveur de came le déplacement de l'aiguille 8 vis-à-vis de l'index 14 et déplaçant le curseur 18 en regard de l'index secondaire 15 pour indiquer la nature croissante ou décroissante de la lune sur une demi-lunaison indiquée par l'index 14 et l'aiguille 8.

Ce rouage d'affichage R, ou rouage de lune, comporte ainsi, depuis la roue des heures 3 :
- un pignon des heures 2, coaxial à la roue des heures 3, et comportant une denture z1 de 24 dents,
- une première roue de lune 4, dite à friction, comportant une denture périphérique z2 de 62 dents,
- un premier pignon de lune 5 coaxial à la première roue de lune à friction, ledit premier pignon comportant une denture z3 de 16 dents,
- une première roue de renvoi 6 ,
- une deuxième roue de lune 12 comportant une denture périphérique z4 de 93 dents,
- un second pignon de lune 11 porté par la deuxième roue de lune 12 et comportant une denture z5 de 10 dents et engrenant avec,
- un anneau de lune C2, formant comme précédemment indiqué une partie périphérique du cadran C, et comportant une couronne dentée intérieure 1 comportant une denture z6 de 236 dents.

Le rouage d'affichage de lune R est ainsi agencé tel que la première roue de lune 4 engrène par sa denture z2 la denture z1 du pignon des heures 2 d'une part et le premier pignon de lune 5 engrène par sa denture z3 avec la première roue de renvoi 6, qui elle-même engrène avec la 2^{nd} roue de lune 12 agencée en liaison cinématique par le pignon de lune 11 avec l'anneau de lune C2 via la couronne dentée 1. Cette chaine cinématique permet ainsi de d'entrainer avec une démultiplication idoine l'anneau C2 en rotation dans un sens antihoraire depuis la roue des heures 3, cette rotation permettant par le biais du chemin de came 13 sur lequel le suiveur de came 7 prend appui de déplacer l'aiguille de lune 8, accouplée par son pignon 9 à la crémaillère du suiveur de came 7, vis-à-vis de l'index principal de lune 14.

Le mécanisme d'affichage de la présente invention procure ainsi de manière avantageuse un affichage de phases de la lune original avec une aiguille animée d'un mouvement rétrograde, sans représentation visuelle schématique de la lune, comme proposé par une immense majorité d'affichages de phases de lune de l'art antérieur. Il ne requiert en outre aucun disque de lune, et utilise une partie mobile de cadran C2 en guise de came d'actionnement de l'aiguille de lune 8, ce qui procure une simplification du mécanisme d'affichage, ainsi qu'une double animation dans le cadran par déplacement de l'anneau C2 autour de la partie centrale fixe C1 qui engendre le déplacement de l'aiguille de lune 8 vis-à-vis de l'index de lune principal 14 et des curseurs de lune 18 vis-à-vis de l'index secondaire 15.

Un autre avantage majeur du mécanisme d'affichage de l'invention est sa précision accrue en comparaison des mécanismes d'affichage de phases de lune connus, conféré notamment par la grande denture z6 de la couronne dentée 1 de l'anneau C2. En effet, le rapport de lunaison RL procuré pour une lunaison par le mécanisme de l'invention est calculé tel que : $RL = \frac{z 6 xz 4 xz 2}{12 xz 5 xz 3 xz 1} = 29.530729$

Soit une précision de 29 jours, 12h, 44 minutes et 15 secondes. Aussi, en considérant les valeurs de révolution de la Terre et du Soleil convenue en 1961, un défaut de 1 jour sur l'affichage de lunaison sera constaté uniquement après 577 années. On peut donc considérer comme quasi-improbable la nécessité d'une correction de réglage du mécanisme de l'invention sur la durée de vie de la pièce d'horlogerie le comportant.

Le fonctionnement et le mode d'affichage et de lecture des phases de la lune selon le mécanisme d'affichage de l'invention sont représentés aux figures 3A-3C, les figures 4A-4D montrant des agrandissements des figures 3A-3C sur l'index secondaire 15.

La figure 3A représente l'affichage d'une lune croissante au 8eme jour de lunaison. L'extrémité de contact 71 du suiveur de came 7 et en appui sur un segment croissant 13b du chemin de came 13 sur l'anneau C2 du cadran, l'aiguille de lune se trouvant pointée sur le chiffre 8 de la piste 14a de l'index principal de lune 14. Le caractère croissant de la lune est alors indiqué par l'alignement radial d'un curseur 18 sur l'anneau C2 avec le secteur 15a portant l'indication « + » sur l'index secondaire 15.

Depuis le 8eme jour de croissance jusqu'au 15eme jour, l'anneau C2 poursuit sa rotation dans le sens antihoraire de telle sorte que le suiveur de came 7 glisse sur le segment 13b du chemin de came jusqu'à atteindre une position d'équilibre entre ledit segment 13b et le secteur 13a consécutif, dans l'angle α, comme représenté sur la figure 3B. L'aiguille de lune 8 est alors en position sensiblement horizontale pointant vers l'extrémité supérieure de la piste 14a de l'index de lune principal 14, face à la graduation 14 et le segment de luminosité le plus grand. C'est donc la pleine lune, et le marqueur du milieu 15m de l'index secondaire 15 est alors aligné avec un curseur 18 sur l'anneau C2, comme représenté figure 4B.

La figure 3C représente enfin l'affichage d'une lune décroissante au 22eme jour de lunaison. L'aiguille de lune 8 est alors dans son mouvement rétrograde de retour vers le « 0 » de la piste 14a de l'index de lune principal 14. L'extrémité de contact 71 du suiveur de came 7 et en appui sur un segment décroissant 13a du chemin de came 13 sur l'anneau C2 du cadran, l'aiguille de lune se trouvant pointée sur le chiffre 8 de la piste 14a de l'index principal de lune 14. Le caractère décroissant de la lune est alors indiqué par l'alignement radial d'un curseur 18 sur l'anneau C2 avec le secteur 15b portant l'indication « - » sur l'index secondaire 15, comme représenté à la Fig. 4C.

Le mécanisme d'affichage de l'invention permet ainsi par sa configuration une représentation simplifiée et animée d'un genre nouveau d'un évènement périodique tel que les phases de la lune comme précédemment décrit ou encore suivant un mécanisme analogue pour l'affichage de quantièmes. Il suffit pour cela en particulier de choisir une configuration de chemin de came 13, de ses sections 13s et/ou segments 13a, 13b de longueur et formes adaptés pour coopérer avec un ou des organes indicateurs appropriés pour renseigner l'événement périodique souhaité, de même qu'en ajustant le rouage d'affichage le cas échéant.

On peut notamment afficher, dans un exemple non représenté sur les figures, simultanément aux phases de lune un quantième annuel par exemple, par l'intermédiaire d'un disque de mois porté sur une étoile de quantième à 12 dents montée rotative sur la partie fixe du cadran C, un palpeur mobile en translation de manière analogue au suiveur de came 7 de l'aiguille de lune 8 étant agencé et rappelé par un ressort entre le chemin de came 13 et l'étoile de quantième de manière à faire pivoter ladite étoile d'un pas à chaque passage du palpeur d'une section 13s du chemin de came 13 à une section 13s consécutive. Le jour de quantième peut alors être affiché le cas échéant par une aiguille actionnée de manière sensiblement identique à l'aiguille de lune 8, ou un disque de quantième conformément aux mécanismes de quantième classiques de l'art antérieur.

Bien entendu, des variations du mécanisme d'affichage de l'invention sont envisageables pour l'homme du métier, notamment en ce qui concerne la nature et la forme des organes indicateurs et des index associés pour donner l'information d'évènement périodique souhaitée.

## Revendications

1. Mécanisme d'affichage d'un évènement périodique comportant :
- Un cadran (C) muni d'un index (14) représentatif d'un évènement périodique à afficher, tel que notamment un quantième ou les phases de la lune ;
- Un organe indicateur (8) agencé mobile en rotation par rapport audit index (14) sur le cadran (C) pour afficher un dit évènement périodique ;
- Un rouage d'affichage (R) dudit évènement périodique adapté pour être agencé en liaison cinématique avec la roue des heures (3) d'un mouvement horloger,
- une came agencée en liaison cinématique avec le rouage d'affichage (R) et l'organe indicateur (8) et comportant un chemin de came (13) de longueur déterminée en fonction de l'évènement périodique à afficher par l'organe indicateur sur l'index (14) du cadran ;
**caractérisé en ce que** :
- le cadran (C) comporte une première partie (C1) portant ledit index (14) agencée dans une deuxième partie (C2) annulaire mobile en rotation autour de la première partie par l'intermédiaire du rouage d'affichage (R), le chemin de came (13) étant formé sur ladite deuxième partie (C2) du cadran ;
- le rouage d'affichage (R) comportant une couronne dentée (1) solidaire de la deuxième partie (C2) du cadran (C) et adaptée pour réaliser l'accouplement du rouage d'affichage (R) au mobile des heures (3) d'un mouvement horloger, et
- un organe suiveur de came (7) étant monté mobile par rapport au première (C1) et seconde (C2) parties du cadran (C) et en liaison cinématique avec l'organe indicateur (8) pour déplacer ce dernier relativement à l'index (14) suivant une trajectoire rétrograde lors de la rotation de la seconde partie (C2) de cadran.

2. Mécanisme d'affichage d'un évènement périodique selon la revendication 1, **caractérisé en ce que** la première et la deuxième parties (C1, C2) du cadran sont coplanaires, chacune présentant une face supérieure dite d'affichage et une face inférieure dite de rouage, le chemin de came (13) et l'index (14) représentatif d'un évènement périodique à afficher étant agencés sur les dites faces d'affichage des seconde et première parties (C2, C1) respectivement.

3. Mécanisme d'affichage d'un évènement périodique selon la revendication 1 ou 2, **caractérisé en ce que** ladite couronne dentée (1) est formée ou fixée sur la face de rouage de la seconde partie (C2) du cadran.

4. Mécanisme d'affichage d'un évènement périodique selon l'une des revendications 1 à 3, **caractérisé en ce que** le chemin de came (13) comporte n sections et consécutives sur la face d'affichage de la deuxième partie (C2) du cadran.

5. Mécanisme d'affichage d'un évènement périodique selon l'une des revendications 1 à 3, **caractérisé en ce que** le chemin de came (13) comporte n sections identiques et consécutives sur la face d'affichage de la deuxième partie (C2) du cadran.

6. Mécanisme d'affichage d'un évènement périodique selon la revendication 4 ou 5, **caractérisé en ce que** n est égal à 12.

7. Mécanisme d'affichage d'un évènement périodique selon l'une des revendications 1 à 6, **caractérisé en ce que** le chemin de came (13) est constitué d'une paroi saillante ou d'une coulisse creusée dans la face d'affichage de la seconde partie (C2) du cadran.

8. Mécanisme d'affichage d'un évènement périodique selon la revendication 7, **caractérisé en ce que** ladite paroi ou coulisse est formée par déformation plastique, moulage, dépôt, retrait de matière, assemblage ou usinage de la seconde partie du cadran.

9. Mécanisme d'affichage d'un évènement périodique selon l'une des revendications 1 à 8, **caractérisé en ce que** l'organe suiveur (7) est un palpeur linéaire mobile en translation suivant une direction radiale à la seconde partie (C2) du cadran, ledit palpeur comportant une crémaillère agencée en prise avec un pignon (9) solidaire de l'organe indicateur (8).

10. Mécanisme d'affichage d'un évènement périodique selon l'une des revendications 1 à 8, **caractérisé en ce que** l'organe suiveur (7) est un doigt mobile solidaire en rotation de l'organe indicateur autour d'un axe de rotation perpendiculaire au plan du cadran (C).

11. Mécanisme d'affichage d'un évènement périodique selon l'une des revendications 1 à 10, **caractérisé en ce que** l'organe suiveur (7) est maintenu en appui permanent dans le chemin de came (13) par un ressort (10).

12. Mécanisme d'affichage d'un évènement périodique selon l'une des revendications 1 à 11, **caractérisé en ce que** la première partie (C1) du cadran est circulaire et concentrique à la deuxième partie (C2) du cadran.

13. Mécanisme d'affichage d'un évènement périodique selon l'une des revendications 1 à 12, **caractérisé en ce que** l'évènement périodique est une phase de la lune, ledit index principal de lune (14) représentant les différentes phases de la lune et le chemin de came (13) étant configuré de telle sorte que l'organe indicateur (8) suive lesdites phases consécutives d'une lunaison et revienne à une position dite de « nouvelle lune » à la fin d'une lunaison.

14. Mécanisme d'affichage d'un évènement périodique selon la revendication 13, **caractérisé en ce que** ledit index principale de lune (14) représente les différentes phases de la lune sur une demi-lunaison, le chemin de came étant configuré de telle sorte que l'organe indicateur parcourt ledit index principal de lune (14) dans un sens de rotation sur une demi-lunaison depuis une position dite de « nouvelle lune » jusqu'à une position dite de pleine lune puis parcourt ledit index principal de lune (14) en sens inverse sur la demi-lunaison suivante.

15. Mécanisme d'affichage d'un évènement périodique selon la revendication 13 ou 14, **caractérisé en ce que** ledit index principal de lune (14) comporte une piste (14a) représentant les différentes les jours sur une demi-lunaison, et une échelle graduée (14b) représentant la luminosité de la lune en chacun des jours de lunaison représenté sur la piste (14a).

16. Mécanisme d'affichage d'un évènement périodique selon les revendications 11 et 15, **caractérisé en ce qu'**il comporte un deuxième index (15) d'indication de la nature croissante ou décroissante d'une phase de lune positionné sur l'une des première et deuxième parties (C1, C2) du cadran et un curseur (18) positionné sur l'autre des première et deuxième parties (C1, C2) du cadran ledit deuxième index (15) étant configuré de telle sorte que le curseur (18) soit positionné en face de l'indication de croissance ou de décroissance durant toute la période correspondante.

17. Mécanisme d'affichage d'un évènement périodique selon la revendication 1 à 11, **caractérisé en ce que** l'évènement périodique est un quantième.

18. Pièce d'horlogerie comportant un mouvement horloger mécanique ou à quartz et un mécanisme d'affichage selon l'une des revendications précédentes dont le rouage d'affichage est accouplé au mobile des heures du mouvement horloger par ladite couronne dentée.

## Patentansprüche

1. Mechanismus zur Anzeige eines regelmäßig eintretenden Ereignisses, der Folgendes umfasst:
- ein Zifferblatt (C), das mit einem Index (14) versehen ist, der ein regelmäßig eintretendes, anzuzeigendes Ereignis darstellt, wie insbesondere ein Tagesdatum oder die Mondphasen;
- ein Anzeigeelement (8), das auf dem Zifferblatt (C) relativ zum Index (14) drehbar angeordnet ist, um ein solches regelmäßig eintretendes Ereignis anzuzeigen;
- ein Räderwerk zur Anzeige (R) des regelmäßig eintretendes Ereignisses, das so konzipiert ist, dass es in kinematischer Verbindung mit dem Stundenrad (3) eines Uhrwerks angeordnet werden kann,
- einen Nocken, der in kinematischer Verbindung mit dem Räderwerk der Anzeige (R) und dem Anzeigeelement (8) angeordnet ist und eine Nockenbahn (13) mit einer Länge umfasst, die von dem vom Anzeigeelement auf dem Index (14) des Zifferblatts anzuzeigenden, regelmäßig eintretenden Ereignis bestimmt wird;
**dadurch gekennzeichnet, dass**:
- das Zifferblatt (C) einen ersten, den Index (14) tragenden Teil (C1) umfasst, der in einem zweiten ringförmigen Teil (C2) angeordnet ist, der mittels des Anzeigeräderwerks (R) um den ersten Teil drehbar ist, wobei die Nockenbahn (13) auf dem zweiten Teil (C2) des Zifferblatts ausgebildet ist;
- wobei das Anzeigeräderwerk (R) einen Zahnkranz (1) umfasst, der mit dem zweiten Teil (C2) des Zifferblatts (C) fest verbunden ist und so konzipiert ist, dass das Anzeigeräderwerk (R) an das Stundenrad (3) eines Uhrwerks gekoppelt werden kann,
- wobei ein Nockenfolgeelement (7) relativ zum ersten (C1) und zweiten (C2) Teil des Zifferblatts (C) beweglich und in kinematischer Verbindung mit dem Anzeigeelement (8) montiert ist, um letzteres relativ zum Index (14) während der Drehung des zweiten Teils (C2) des Zifferblatts in einer rückläufigen Bahn zu bewegen.

2. Mechanismus zur Anzeige eines regelmäßig eintretenden Ereignisses nach Anspruch 1, **dadurch gekennzeichnet, dass** der erste und der zweite Teil (C1, C2) des Zifferblatts koplanar sind, wobei jeder eine Oberseite, genannt Anzeigeseite, und eine Unterseite, genannt Räderwerk, aufweist und die Nockenbahn (13) und der Index (14), der ein anzuzeigendes regelmäßig eintretendes Ereignis darstellt, auf den jeweiligen Anzeigeseiten des zweiten und des ersten Teils (C2, C1) angeordnet sind.

3. Mechanismus zur Anzeige eines regelmäßig eintretenden Ereignisses nach Anspruch 1 oder 2, **dadurch gekennzeichnet, dass** der Zahnkranz (1) auf der Räderwerkseite des zweiten Teils (C2) des Zifferblatts ausgebildet oder befestigt ist.

4. Mechanismus zur Anzeige eines regelmäßig eintretenden Ereignisses nach einem der Ansprüche 1 bis 3, **dadurch gekennzeichnet, dass** die Nockenbahn (13) auf der Anzeigeseite des zweiten Teils (C2) des Zifferblatts n aufeinanderfolgende Abschnitte umfasst.

5. Mechanismus zur Anzeige eines regelmäßig eintretenden Ereignisses nach einem der Ansprüche 1 bis 3, **dadurch gekennzeichnet, dass** die Nockenbahn (13) auf der Anzeigefläche des zweiten Teils (C2) n identische, aufeinanderfolgende Abschnitte des Zifferblatts umfasst.

6. Mechanismus zur Anzeige eines regelmäßig eintretenden Ereignisses nach Anspruch 4 oder 5, **dadurch gekennzeichnet, dass** n gleich 12 ist.

7. Mechanismus zur Anzeige eines regelmäßig eintretenden Ereignisses nach einem der Ansprüche 1 bis 6, **dadurch gekennzeichnet, dass** die Nockenbahn (13) aus einer vorstehenden Wand oder einem hohlförmig in die Anzeigeseite des zweiten Teils (C2) des Zifferblatts geformten Schieber gebildet wird.

8. Mechanismus zur Anzeige eines regelmäßig eintretenden Ereignisses nach Anspruch 7, **dadurch gekennzeichnet, dass** die Wand oder der Schieber durch plastische Verformung, Formguss, Auftrag, Materialentfernung, Fügen oder Bearbeitung des zweiten Teils des Zifferblatts gebildet wird.

9. Mechanismus zur Anzeige eines regelmäßig eintretenden Ereignisses nach einem der Ansprüche 1 bis 8, **dadurch gekennzeichnet, dass** das Folgeelement (7) ein linearer Taster ist, der in einer Richtung radial zum zweiten Teil (C2) des Zifferblatts translatorisch beweglich ist, wobei der Taster eine Zahnstange umfasst, die im Eingriff mit einem Zahnrad (9) steht, das fest mit dem Anzeigeelement (8) verbunden ist.

10. Mechanismus zur Anzeige eines regelmäßig eintretenden Ereignisses nach einem der Ansprüche 1 bis 8, **dadurch gekennzeichnet, dass** das Folgeelement (7) ein beweglicher Finger ist, der mit dem Anzeigeelement um eine zur Ebene des Zifferblatts (C) senkrechte Drehachse drehfest verbunden ist.

11. Mechanismus zur Anzeige eines regelmäßig eintretenden Ereignisses nach einem der Ansprüche 1 bis 10, **dadurch gekennzeichnet, dass** das Folgeelement (7) durch eine Feder (10) in ständiger Anlage in der Nockenbahn (13) gehalten wird.

12. Mechanismus zur Anzeige eines regelmäßig eintretenden Ereignisses nach einem der Ansprüche 1 bis 11, **dadurch gekennzeichnet, dass** der erste Teil (C1) des Zifferblatts kreisförmig und konzentrisch zum zweiten Teil (C2) des Zifferblatts ist.

13. Mechanismus zur Anzeige eines regelmäßig eintretenden Ereignisses nach einem der Ansprüche 1 bis 12, **dadurch gekennzeichnet, dass** das regelmäßig eintretende Ereignis eine Mondphase ist, wobei der Hauptmondindex (14) die verschiedenen Mondphasen darstellt und die Nockenbahn (13) so gestaltet ist, dass das Anzeigeelement (8) den aufeinanderfolgenden Phasen einer Lunation folgt und am Ende einer Lunation in eine als "Neumond" bezeichnete Position zurückkehrt.

14. Mechanismus zur Anzeige eines regelmäßig eintretenden Ereignisses nach Anspruch 13, **dadurch gekennzeichnet, dass** der Hauptmondindex (14) die verschiedenen Mondphasen über eine Halblunation darstellt, wobei die Nockenbahn so gestaltet ist, dass das Anzeigeelement entlang des Hauptmondindex (14) in einer Drehrichtung über eine Halblunation von einer sogenannten "Neumond"-Position zu einer sogenannten "Vollmond"-Position wandert und dann entlang des Hauptmondindex (14) in entgegengesetzter Richtung über die nächste Halbmondlunation wandert.

15. Mechanismus zur Anzeige eines regelmäßig eintretenden Ereignisses gemäß Anspruch 13 oder 14, **dadurch gekennzeichnet, dass** der Hauptmondindex (14) eine Bahn (14a) umfasst, die die verschiedenen Tage einer Halbmondlunation darstellt, und eine Skala (14b), die die Helligkeit des Mondes an jedem der auf der Bahn (14a) dargestellten Lunationstage darstellt.

16. Mechanismus zur Anzeige eines regelmäßig eintretenden Ereignisses gemäß den Ansprüchen 11 und 15, **dadurch gekennzeichnet, dass** er einen entweder auf dem ersten oder zweiten Teil (C1, C2) des Zifferblatts positionierten zweiten Index (15) zur Anzeige der Zunahme oder Abnahme einer Mondphase umfasst und einen Cursor (18), der auf dem anderen, entweder ersten oder zweiten Teil (C1, C2) des Zifferblatts positioniert ist, wobei der zweite Index (15) so gestaltet ist, dass der Cursor (18) während der gesamten Periode gegenüber der Anzeige der entsprechenden Zunahme oder Abnahme einer Mondphase positioniert ist.

17. Mechanismus zur Anzeige eines regelmäßig eintretenden Ereignisses nach den Ansprüchen 1 bis 11, **dadurch gekennzeichnet, dass** das regelmäßig eintretende Ereignis ein Tagesdatum ist.

18. Zeitmessgerät mit einem mechanischen Uhrwerk oder einem Quarzuhrwerk und einem Anzeigemechanismus nach einem der vorhergehenden Ansprüche, dessen Anzeigeräderwerk über den genannten Zahnkranz an das Stundenrad des Uhrwerks gekoppelt ist.

## Claims

1. Periodic event display mechanism comprising:
- a dial (C) provided with an index (14) representative of a periodic event to be displayed, such as in particular a date or the phases of the moon;
- an indicator member (8) arranged rotatably with respect to said index (14) on the dial (C) to display a said periodic event;
- a display train (R) of said periodic event adapted to be arranged in kinematic connection with the hour wheel (3) of a watch movement,
- a cam arranged in kinematic connection with the display train (R) and the indicator member (8) and comprising a cam track (13) of a length determined as a function of the periodic event to be displayed by the indicator member on the index (14) of the dial;
**characterised in that**:
- the dial (C) comprises a first part (C1) carrying said index (14) arranged in a second annular part (C2) rotatable about the first part by means of the display train (R), the cam track (13) being formed on said second part (C2) of the dial;
- the display train (R) comprising a toothed crown (1) integral with the second part (C2) of the dial (C) and adapted to couple the display train (R) to the hour wheel (3) of a watch movement, and
- a cam follower member (7) being mounted so as to be movable relative to the first (C1) and second (C2) parts of the dial (C) and in kinematic connection with the indicator member (8) in order to move the latter relative to the index (14) along a retrograde trajectory during the rotation of the second part (C2) of the dial.

2. Mechanism for displaying a periodic event according to claim 1, **characterised in that** the first and second parts (C1, C2) of the dial are coplanar, each having an upper so-called display face and a lower so-called gear face, the cam track (13) and the index (14) representative of a periodic event to be displayed being arranged on said display faces of the second and first parts (C2, C1), respectively.

3. Mechanism for displaying a periodic event according to claim 1 or 2, **characterised in that** said toothed crown (1) is formed or fixed on the gear face of the second part (C2) of the dial.

4. Mechanism for displaying a periodic event according to one of claims 1 to 3, **characterised in that** the cam track (13) comprises n sections and consecutive on the display face of the second part (C2) of the dial.

5. Mechanism for displaying a periodic event according to one of claims 1 to 3, **characterised in that** the cam track (13) comprises n sections identical and consecutive on the display face of the second part (C2) of the dial.

6. Mechanism for displaying a periodic event according to claim 4 or 5, **characterised in that** n is equal to 12.

7. Mechanism for displaying a periodic event according to one of claims 1 to 6, **characterised in that** the cam track (13) is made of a protruding wall or a slide-way recessed in the display face of the second part (C2) of the dial.

8. Mechanism for displaying a periodic event according to claim 7, **characterised in that** said wall or slide-way is formed by plastic deformation, moulding, deposition, removal of material, assembly or machining of the second part of the dial.

9. Mechanism for displaying a periodic event according to one of claims 1 to 8, **characterised in that** the follower member (7) is a linear feeler movable in translation in a radial direction at the second part (C2) of the dial, said feeler comprising a rack arranged in mesh with a pinion (9) integral with the indicator member (8).

10. Mechanism for displaying a periodic event according to one of claims 1 to 8, **characterised in that** the follower member (7) is a mobile finger integral in rotation with the indicator member about an axis of rotation perpendicular to the plane of the dial (C).

11. Mechanism for displaying a periodic event according to one of claims 1 to 10, **characterised in that** the follower member (7) is kept in permanent rest in the cam track (13) by a spring (10).

12. Mechanism for displaying a periodic event according to one of claims 1 to 11, **characterised in that** the first part (C1) of the dial is circular and concentric to the second part (C2) of the dial.

13. Mechanism for displaying a periodic event according to one of claims 1 to 12, **characterised in that** the periodic event is a phase of the moon, said main moon index (14) representing the various phases of the moon and the cam track (13) being configured so that the indicator member (8) follows said consecutive phases of a lunation and returns to a position called "new moon" at the end of a lunation.

14. Mechanism for displaying a periodic event according to claim 13, **characterised in that** said main moon index (14) represents the various phases of the moon over a half-lunation, the cam track being configured such that the indicator member traverses said main moon index (14) in one direction of rotation over a half-lunation from a position called "new moon" to a position called "full moon" and then traverses said main moon index (14) in the opposite direction over the next half-lunation.

15. Mechanism for displaying a periodic event according to claim 13 or 14, **characterised in that** said main moon index (14) comprises a track (14a) representing the different days of a half-lunation, and a scale (14b) representing the brightness of the moon on each of the lunation days represented on the track (14a).

16. Mechanism for displaying a periodic event according to claims 11 and 15, **characterised in that** it comprises a second index (15) for indicating the increasing or decreasing nature of a moon phase positioned on one of the first and second parts (C1, C2) of the dial and a cursor (18) positioned on the other of the first and second parts (C1, C2) of the dial, said second index (15) being configured such that the cursor (18) is positioned opposite the indication of increase or decrease during the entire corresponding period.

17. Mechanism for displaying a periodic event according to claims 1 to 11, **characterised in that** the periodic event is a date.

18. Timepiece comprising a mechanical or quartz watch movement and a display mechanism according to one of the preceding claims, the display train of which is coupled to the hour wheel of the watch movement by said toothed crown.
